# EUROPÄISCHE PATENTSCHRIFT

(11) **EP 1 051 882 B1**
(45) Veröffentlichungstag und Bekanntmachung des Hinweises auf die Patenterteilung: **19.09.2001**
(21) Anmeldenummer: 99907277.0
(22) Anmeldetag: 15.01.1999
(51) Int. Cl.: H05B 33/08, H03K 3/00

(54) **SCHALTUNG ZUM BETREIBEN EINES LED-LEUCHTZEICHENS**
CIRCUIT FOR OPERATING AN LED LUMINOUS SIGNAL
CIRCUIT SERVANT A FAIRE FONCTIONNER UN SIGNAL LUMINEUX A DIODES ELECTROLUMINESCENTES

(30) Priorität: 21.01.1998 DE 19802895
(43) Veröffentlichungstag der Anmeldung: 15.11.2000
(73) Patentinhaber: SIEMENS AKTIENGESELLSCHAFT, 80333 München (DE)
(72) Erfinder: ZIMMERMANN, Dirk, D-13053 Berlin (DE)
(86) Internationale Anmeldenummer: DE9900180
(87) Internationale Veröffentlichungsnummer: WO9938361

(56) Entgegenhaltungen:
- EP-A- 0 115 896
- EP-A- 0 762 651
- DE-A- 2 925 692
- DE-A- 19 627 475
- FR-A- 2 724 749
- GB-A- 2 175 465

## Beschreibung

Die Erfindung bezieht sich auf eine Schaltung nach dem Oberbegriff des Patentanspruches 1.

Eine solche Schaltung ist aus der WO 95/12512 bekannt. Dort wird über ein Lichtsignal für die Verkehrssteuerung berichtet, bei dem anstelle der üblicherweise für die Beleuchtung verwendeten Signallampen Leuchtdioden zur Anwendung kommen. Jeweils mehrere Leuchtdioden sind zu einem Funktionsblock in Reihe geschaltet, der die Speisung und Überwachung der betreffenden Leuchtdioden übernimmt. Jedes Lichtsignal weist eine Mehrzahl solcher Funktionsblöcke auf, die von einer Steuerstelle aus einzeln oder gemeinsam an- und abschaltbar sind. Die Überwachung des Betriebszustandes der Leuchtdioden innerhalb der einzelnen Funktionsblöcke geschieht in an sich bekannter Weise durch Bewerten des über die Leuchtdioden fließenden Speisestromes. Bei angeschaltetem Lichtsignal und intakten Leuchtdioden fließt über den bewertenden Stromindikator ein bestimmter Speisestrom, der zu einer Betriebszustandsmeldung EIN an die Steuerstelle führt. Bei unterbrochenem Speisekreis für die Leuchtdioden, sei es störungsbedingt oder nicht, detektiert der Stromindikatior das Fehlen eines ausreichend hohen Speisestromes und gibt eine Zustandsmeldung AUS an die Steuerstelle weiter.

Die Betriebszustandsmeldungen vermitteln der Steuerstelle nur dann ein den Tatsachen entsprechendes Zustandsbild, wenn die angenommenen Zusammenhänge zwischen Speisestrom und von den Leuchtdioden emittierter Strahlung der Wirklichkeit entsprechen. Zwar liegt der Lastwiderstand der in einem Funktionsblock zusammengefaßten Leuchtdioden in ihrem Sperrzustand um Größenordnungen über dem Lastwiderstand, der sich einstellt, wenn die Leuchtdioden im Bereich der Flußspannung betrieben werden (die LED's befinden sich dann im leitfähigen Zustand), so daß an sich eine eindeutige Strombewertung des Leuchtdioden-Betriebszustandes möglich ist; im Übergangsbereich zwischen leitfähigem und gesperrtem Zustand der Leuchtdioden gibt es jedoch einen Bereich, bei dem die Leuchtdioden bereits leuchten, aber noch einen verhältnismäßig hohen Lastwiderstand besitzen; dementsprechend ziehen die Leuchtdioden auch nur einen sehr geringen Strom, was von dem überwachenden Stromindikator als AUS-Zustand bewertet wird. Wenn damit zu rechnen ist, daß die Leuchtdioden in diesem Übergangsbereich betrieben werden können, ist die Strombewertung allein also kein geeignetes Mittel zur Funktionsüberwachung der Leuchtdioden. Durch Vorgabe einer geeigneten Speisespannung läßt sich zwar sicherstellen, daß den Leuchtdioden der einzelnen Funktionsblöcke von der Steuerstelle her entweder keine oder eine für den Leuchtbetrieb ausreichend hohe Speisespannung zugeführt wird; nicht ausschließen läßt sich aber das induktive wie auch das kapazitive Einkoppeln von Energie auf die oft sehr langen Zuleitungen von einer Steuerstelle zu einem Lichtsignal. Solche auf die Zuleitungen zu den Lichtsignalen eingekoppelten Spannungen können die Leuchtdioden im ungünstigen Fall zum Leuchten bringen, ohne daß dies von der Steuerstelle aus veranlaßt ist und durch eine Strombewertung zuverlässig erkannt wird. Damit ist ein für die Steuerstelle nicht erkennbares Fehlverhalten von mit Leuchtdioden betriebenen Lichtsignalen nicht zuverlässig auszuschließen.

Aufgabe der vorliegenden Erfindung ist es, die bekannte Schaltung nach dem Oberbegriff des Patentanspruches 1 so weiterzubilden, daß eine zuverlässige Zustandsüberwachung der Leuchtdioden eines Leuchtzeichens durch Strombewertung möglich ist.

Die Erfindung löst diese Aufgabe durch die Anwendung der kennzeichnenden Merkmale des Patentanspruches 1. Danach werden die Leuchtdioden in abgeschaltetem Zustand kurzgeschlossen, so daß etwaige in die Zuleitungen zum Leuchtzeichen eingekoppelte Spannungen nicht zum Aufleuchten der Leuchtdioden führen können. Erst beim Fließen eines ausreichend hohen Speisestromes, von dem anzunehmen ist, daß er aus der Steuerstelle stammt, wird der Kurzschluß der Leuchtdioden aufgehoben, so daß die Leuchtdioden Licht emittieren können; durch die Bewertung des Speisetromes wird die Steuerstelle vom Leuchten der Leuchtdioden unterrichtet.

Vorteilhafte Aus- und Weiterbildungen der erfindungsgemäßen Schaltung sind in den Unteransprüchen angegeben.

So soll nach der Lehre des Anspruches 2 eine verlustarme Wechselstromspeisung der Leuchtzeichen über weite Entfernungen möglich sein, wobei erst am Leuchtzeichen selbst eine Umsetzung von Wechselspannung in Gleichspannung erfolgt. In besonders vorteilhafter Weise sollen dabei die Funktionsblöcke so geschaltet werden, daß die eine Hälfte bei positiver und die andere Hälfte bei negativer Halbwelle arbeitet; dadurch verringert sich das aufgrund der Wechselspannungsspeisung entstehende Flackern der Leuchtdioden.

Gemäß Anspruch 3 soll der elektronische Schalter als selbstleitender Feldeffekt-Transistor ausgebildet sein, der von einem stromabhängigen Spannungsabfall am Vorwiderstand der Leuchtdioden steuerbar ist. Ein solcher Feldeffekt-Transistor realisiert in vorteilhafter Weise nahezu verlustfrei die nach der Lehre des Anspruches 1 vorgesehene Schaltfunktion eines elektronischen Schalters.

Die nach der Lehre des Anspruches 4 vorgesehene Bemessungsregel macht es möglich, die Spannung, bei welcher die Leuchtdioden der einzelnen Funktionsblöcke zu leuchten beginnen, unabhängig von der Versorgungsspannung frei zu wählen.

Die Erfindung ist nachstehend anhand von in der Zeichnung dargestellten Ausführungsbeispielen näher erläutert.

Die Zeichnung zeigt in
- Figur 1: das Prinzip eines LED-Signals mit Störspannungsunterdrückung für Gleichspannugsspeisung, in
- Figur 2: einen Schaltungsausschnitt, an dem sich die Bemessungsregel des Anspruches 4 ableiten läßt und in
- Figur 3: ein LED-Signal für Wechselspannungsspeisung.

Figur 1 zeigt schematisch und in ausschnittsweiser Darstellung die Leuchtdioden LD zum Betreiben eines Leuchtzeichens. Bei diesem Leuchtzeichen handelt es sich vorzugsweise um ein Lichtsignal zur Verkehrssteuerung. Dabei sind die Leuchtdioden über die Sichtfläche des Lichtsignales verteilt angeordnet und dazu eingerichtet, in angeschaltetem Zustand einen bestimmten Signalbegriff, insbesondere einen Halt- oder einen Fahrtsignalbegriff, oder ein sonstiges Verkehrszeichen anzuzeigen. Hierzu leuchten die Leuchtdioden entweder in der Farbe des jeweils darzustellenden Signalbegriffes oder aber sie beleuchten ein Farbfilter zur Signaldarstellung. Die Leuchtdioden sind wie im dargestellten Ausführungsbeispiel einzeln oder zu mehreren in Reihe geschaltet Bestandteil von Funktionsblöcken FB1 - FBn, die vorzugsweise identisch ausgeführt sind. Dabei ist es auch möglich, mehrere solcher Reihenschaltungen von Leuchtdioden einander parallel zu schalten, um so größere Teilflächen des Leuchtzeichens auszuleuchten. In bekannter Weise sind die Leuchtdioden LD mit Vorwiderständen R in Reihe geschaltet, die den in angeschaltetem Zustand über die Leuchtdioden fließenden Speisestrom auf einen vorgegebenen Wert begrenzen. Die Speisung der Leuchtdioden erfolgt über Zuleitungen L1, L2 aus einer Gleichspannungsquelle U =.

Diese Gleichspannungsquelle kann beispielsweise durch eine Gleichrichteranordnung dargestellt sein, die aus einer von einer fernen Steuerstelle dem Lichtsignal zugeführten Wechselspannung betrieben wird. Nicht dargestellte Überwachungseinrichtungen überwachen den über die Leuchtdiode bzw. die Leuchtdioden der einzelnen Funktionsblöcke fließenden Speisestrom und übermitteln entsprechende Betriebszustandsmeldungen oder eine daraus abgeleitete Summenmeldung an die Steuerstelle. Wie bereits in der Beschreibungseinleitung ausgeführt, kann dabei der Fall eintreten, daß durch in die Zuleitungen zum Lichtsignal eingekoppelte Störspannungen die Leuchtdioden mindestens vorübergehend aufleuchten ohne daß ein entsprechend hoher Speisestrom fließt, der für die Steuerstelle das Leuchten der Leuchtdioden erkennbar macht. Die Erfindung stellt sicher, daß ein solches störspannungsbedingtes Aufleuchten von Leuchtdioden zukünftig unterbleibt. Zu diesem Zweck ist den Leuchtdioden LD die niederohmige Schaltstrecke eines elektronischen Schalters T parallel geschaltet; dieser elektronische Schalter schließt die ihm zugeordnete Leuchtdiode bei betriebsmäßig abgeschaltetem Lichtsignal kurz und verhindert damit zuverlässig deren Aufleuchten beim Vorhandensein von Störspannungen. Bei Verwendung mehrerer in Reihe geschalteter Leuchtdioden kann entweder eine entsprechende Anzahl von elektronischen Schaltern zum Kurzschließen der einzelnen Leuchtdioden vorhanden sein oder aber es gibt eine oder mehrerer solcher Schalter, die in Summe alle in Reihe geschalteten Leuchtdioden kurzschließen. Sind die Zuleitungen zum Lichtsignal fremdspannungsbeeinflußt, so treiben diese Fremdspannungen in ihrer Amplitude begrenzte Störströme über die elektronischen Schalter und die mit ihnen in Reihe liegenden Vorwiderstände der Leuchtdioden. Annahmegemäß soll dabei die Potentialdifferenz an den Vorwiderständen so gering sein, daß die Schaltstrecken der elektronischen Schalter weiterhin leitend sind. Erst beim Aufschalten der Versorgungsspannung auf die Zuleitungen zum Lichtsignal steigt die Spannung an den mit den kurzgeschlossenen Leuchtdioden in Reihe liegenden Vorwiderständen auf einen Wert an, der ausreicht, die zugehörigen elektronischen Schalter in den Sperrzustand zu steuern. Dabei wird der Kurzschluß für die Leuchtdioden aufgehoben und die Leuchtdioden leuchten auf.

Die elektronischen Schalter zum bedarfsweisen Kurzschließen der Leuchtdioden können prinzipiell in jeder beliebigen Technik ausgeführt sein. Als besonders vorteilhaft hat sich die Verwendung von selbstleitenden Feldeffekt-Transistoren erwiesen, deren Drain-Source-Strecken D-S den Leuchtdioden parallel geschaltet sind. Das Gate G der Feldeffekt-Transistoren ist an dem entfernten Ende des katodenseitig an die Leuchtdiode angrenzenden Widerstandes angeschlossen.

Figur 2 der Zeichnung zeigt eine spezielle Ausgestaltung eines Funktionsblockes mit einer Leuchtdiode LD und einem Feldeffekt-Transistor T zum bedarfsweisen Kurzschließen dieser Leuchtdiode. Das Gate G des Feldeffekt-Transistors ist an den Abgriff eines aus den Widerständen R1 und R2 bestehenden Spannungsteilers angeschlossen. Über diesen Spannungsteiler kann die Spannung eingestellt werden, bei der die Leuchtdiode LD zu leuchten beginnt. Für die Steuerung des Feldeffekt-Transistors steht dann nur ein Bruchteil der an den Widerständen R1 und R2 abfallenden Spannung zur Verfügung. Durch diese Maßnahme wird erreicht, daß das Aufleuchten einer Leuchtdiode oder einer aus mehreren Leuchtdioden bestehenden Reihenschaltung von Leuchtdioden unabhängig ist von der Versorgungsspannung; die Anpassung der Steuerspannung an die Versorgungsspannung geschieht durch Vorgabe eines entsprechenden Spannungsteilerabgriffes.

Bezeichnet man die über den selbstleitenden Feldeffekt-Transistor und die Widerstände R1 und R2 anliegende Versorgungsgleichspannung mit U_{LG}, die Flußspannung der Leuchtdiode bzw. der in Reihe geschalteten Leuchtdioden mit U_{F} und die Gate-Source-Schwellppannung des Transistors mit U_{S}, so folgt hieraus die Beziehung Der jeweilige Spannungsteilerabgriff ist die einzige Variable der Gleichung und bestimmt die Zündspannung der Leuchtdiode bzw. Leuchtdioden.

Figur 3 zeigt eine Ausführungsform der erfindungsgemäßen Schaltung, bei der den Funktionsblöcken FB1* bis FBn* von der Steuerstelle her eine Wechselspannung Uₓ zugeführt wird. Die Funktionsblöcke beinhalten Gleichrichterdioden D1 bis Dn zum Gleichrichten der Betriebswechselspannung. Die einzelnen Leuchtdioden sind über die Gleichrichter so an die beiden Zuleitungen L1,L2 angeschlossen, daß im Leuchtzeichen benachbarte Leuchtdioden unterschiedlicher Funktionsblöcke während unterschiedlicher Halbwellen der Versorgungsspannung leuchten. So leuchten z. B. die Leuchtdioden LD1 und LD(n-1) während der einen Halbwelle der Versorgungswechselspannung auf, wobei die Leuchtdioden LD2 und LDn dunkel bleiben, während in der folgenden Halbwelle die beiden letztgenannten Leuchtdioden aufleuchten und die Leuchtdioden LD1 und LDn-1 verlöschen. Durch diese Art der Schaltung verringert sich das ansonsten bei Wechselspannungsansteuerung entstehende Flackern der Leuchtzeichen erheblich.
Auch bei dieser Konstellation der Funktionsblöcke können wiederum eine Vielzahl von Leuchtdioden in Reihe geschaltet und dieser Reihenschaltung gegebenenfalls noch eine oder mehrere weitere Reihenschaltungen von Leuchtdioden parallel geschaltet sein. Es ist dafür zu sorgen, daß bei einem betriebsmäßig abgeschalteten Lichtsignal sämtliche Leuchtdioden der zugehörigen Funktionsblöcke über die zugehörigen elektronischen Schalter kurzgeschlossen sind, so daß ein störbedingtes Aufleuchten in Folge eingekoppelter Störspannungen zuverlässig vermieden wird.

## Patentansprüche

1. Schaltung zum Betreiben eines Leuchtzeichens, insbesondere des Leuchtzeichens eines Lichtsignals, dessen Leuchtkörper durch eine Mehrzahl von Leuchtdioden dargestellt ist, wobei die Leuchtdioden einzeln oder zu mehreren in Reihe geschaltet Funktionsblöcke bilden, die über zugeordnete Vorwiderstände von einer Steuerstelle aus jeweils gemeinsam an- und abschaltbar sind und deren Betriebszustand durch Strombewertung feststellbar ist,
**dadurch gekennzeichnet,**
**daß** den Leuchtdioden (LD) eines jeden Funktionsblockes (FB1 bis FBn) die niederohmige Schaltstrecke (D-S) mindestens eines elektronischen Schalters (T) parallelgeschaltet ist, dessen Steuerelektrode (G) an einer am Vorwiderstand (R) oder an einem Abgriff des Vorwiderstandes (R1, R2) für die Leuchtdioden des betreffenden Funktionsblockes abgreifbaren Spannung (U₌) liegt und den elektronischen Schalter in den hochohmigen Schaltzustand steuert, sobald der Spannungsabfall am Vorwiderstand bzw. dem Abgriff des Vorwiderstandes einen gegebenen Wert übersteigt.

2. Schaltung nach Anspruch 1,
**dadurch gekennzeichnet,**
**daß** die Leuchtdioden (LD1, LD2) des Leuchtzeichens und mit ihnen die elektronischen Schalter (T) über Einweg-Gleichrichter (D1, D2) an einer von der Steuerstelle aus schaltbaren oder einstellbaren Wechselspannung (Uₓ) liegen, wobei die den Leuchtdioden räumlich benachbarter Funktionsblöcke (FB1*, FB2*) zugeordneten Gleichrichter (D1, D2) sowie die zugehörigen Leuchtdioden in unterschiedlicher Polung an die die Wechselspannung führenden Zuleitungen (L1, L2) zum Leuchtzeichen angeschlossen sind.

3. Schaltung nach einem der Anspruch 1 oder 2,
**dadurch gekennzeichnet,**
**daß** der elektronische Schalter (T) als selbstleitender Feldeffekt-Transistor ausgebildet ist mit einer Drain-Source-Strecke (D-S), die der mindestens einen Leuchtdiode (LD) des zugehörigen Funktionsbockes (FB1) parallelgeschaltet ist und mit einem Gate (G), das mit dem Abgriff (R1,R2) oder dem entfernten Ende eines katodenseitig an die mindestens eine Leuchtdiode des Funktionsblockes angeschlossenen Vorwiderstandes (R) verbunden ist.

4. Schaltung nach Anspruch 3,
**dadurch gekennzeichnet,**
**daß** die Spannung (U_{LG}), bei der die mindestens eine Leuchtdiode (LD) eines Funktionsblockes zu leuchten beginnt, über einen Spannungsteilerabgriff am Vorwiderstand (R1 + R2) der Leuchtdiodenanordnung nach Maßgabe der folgenden Beziehung einstellbar ist mit
U_{LG} = Spannung, bei der die mindestens eine Leuchtdiode zu leuchten beginnt,
U_{F} Summe der Flußspannungen der jeweils in Reihe geschalteten Leuchtdioden,
Uₛ= Source-Gate-Schwellspannung des Feldeffekt-transistors
R1 = katodenseitiger Teil des Spannungteilers
R2 = anderer Teil des Spannungsteilers.

## Claims

1. Circuit for operating a light sign, in particular the light sign of a light signal, the luminous element of which is represented by a plurality of light-emitting diodes, individual light-emitting diodes or a plurality of series-connected light-emitting diodes forming function blocks which can in each case be jointly connected and disconnected by a control station via associated series resistors and the operating status of which can be established by current evaluation, **characterised in that** connected in parallel with the light-emitting diodes (LD) of each function block (FB1 to FBn) is the low-resistance break (D-S) of at least one electronic switch (T), the control electrode (G) of which is at a voltage (U=) which can be picked off at the series resistor (R) or at a pick-off of the series resistor (R1, R2) for the light-emitting diodes of the respective function block and controls the electronic switch in the high-resistance switching state as soon as the voltage drop at the series resistor or the pick-off of the series resistor exceeds a predetermined value.

2. Circuit according to claim 1, **characterised in that** the light-emitting diodes (LD1, LD2) of the light sign and with them the electronic switches (T) are, via one-way rectifiers (D1, D2), at an alternating voltage (U_{≈}) which can be switched or adjusted by the control station, the rectifiers (D1, D2) assigned to the light-emitting diodes of spatially adjacent function blocks (FB1*, FB2*) and also the associated light-emitting diodes being connected with different polarisation to the supply lines (L1, L2) to the light sign that carry the alternating voltage.

3. Circuit according to one of claims 1 or 2,
**characterised in that** the electronic switch (T) is constructed as a self-conductive field-effect transistor having a drain-source section (D-S) which is connected in parallel with at least one light-emitting diode (LD) of the associated function block (FB1) and having a gate (G) which is connected to the pick-off (R1, R2) or to the remote end of a series resistor (R) connected to the cathode side of the at least one light-emitting diode of the function block.

4. Circuit according to claim 3, **characterised in that** the voltage (U_{LG}) at which the at least one light-emitting diode (LD) of a function block begins to give light is adjustable by way of a voltage-divider pick-off at the series resistor (R1 + R2) of the light-emitting diode arrangement according to the following relation: with
U_{LG} = voltage at which the at least one light-emitting diode begins to give light,
U_{F} = sum of the forward voltages of the respective series-connected light-emitting diodes,
U_{S} = source-gate threshold voltage of the field-effect transistor
R1 = cathode-side portion of the voltage divider
R2 = other portion of the voltage divider.

## Revendications

1. Circuit servant à faire fonctionner un écriteau luminescent, notamment l'écriteau luminescent d'un signal lumineux dont le corps lumineux est représenté par une pluralité de diodes électroluminescentes, les diodes électroluminescentes seules ou montées à plusieurs en série formant des blocs de fonction qui peuvent être branchés et débranchés en commun par l'intermédiaire de résistances série associées à partir d'un point de commande et dont l'état de fonctionnement peut être constaté par une évaluation du courant,
caractérisé
en ce qu'aux diodes (LD) électroluminescentes de chaque bloc (FB1 à FBn) de fonction est montée en parallèle la section (D-S) de commutation à basse valeur ohmique d'au moins un commutateur (T) électronique dont l'électrode (G) de commande est à une tension (U_{S}) pouvant être prélevée à la résistance (R) série ou à un point de prélèvement de la résistance (R1, R2) série pour les diodes électroluminescentes ou du bloc de fonction concerné et met le commutateur électronique à l'état de commutation à haute valeur ohmique dès que la chute de tension aux bornes de la résistance série ou de la prise de la résistance série dépasse une valeur donnée.

2. Circuit suivant la revendication 1,
caractérisé
en ce que les diodes (LD1, LD2) électroluminescentes de l'écriteau luminescent et avec elles le commutateur (T) électronique sont, par l'intermédiaire d'un redresseur (D1, D2) demi-onde, mis à une tension (U_{X}) alternative pouvant être appliquée par le point de commande ou réglable, les redresseurs (D1, D2) associés aux diodes électroluminescentes de blocs (FB1*, FB2*) de fonction voisins dans l'espace ainsi que les diodes électroluminescentes associées suivant une polarité différente aux lignes (L1, L2) d'entrée amenant la tension alternative, étant raccordés aux écriteaux luminescents.

3. Circuit suivant la revendication 1 ou 2,
caractérisé
en ce que le commutateur (T) électronique est constitué en transistor à effet de champ à autoconduction ayant une section (D-S) drain-source qui est montée en parallèle à au moins une diode (LD) électroluminescente du bloc (FB1) de fonction associé et ayant une grille (G) qui est reliée à la prise (R1, R21) ou à l'extrémité la plus éloignée d'une résistance (R) série raccordée du côté de la cathode à la au moins diode électroluminescente du bloc de fonction.

4. Circuit suivant la revendication 3,
caractérisé
en ce que la tension (U_{LG}) à laquelle la au moins une diode (LD) électroluminescente d'un bloc de fonction commence à éclairer, peut être réglée par l'intermédiaire d'une prise de diviseur de tension sur la résistance (R1 + R2) série du dispositif à diodes électroluminescente en fonction de la relation suivante avec
U_{LG} = Tension pour laquelle la au moins une diode électroluminescente
commence à éclairer,
U_{F} = Somme des tensions de flux des diodes électroluminescentes montées en série,
U_{S} = Tension de seuil source-grille du transistor à effet de champ,
R₁ = Partie du côté de la cathode du diviseur de tension,
R₂ = Autre partie du diviseur de tension.
